# EUROPÄISCHE PATENTANMELDUNG

(11) **EP 4 726 938 A1**
(43) Veröffentlichungstag der Anmeldung: **15.04.2026**
(21) Anmeldenummer: 25206216.1
(22) Anmeldetag: 02.10.2025
(51) Int. Cl.: H01R 13/74, H01R 24/66, H01R 13/50, H01R 13/58

(54) **KABELANSCHLUSSDOSE UND ELEKTRISCHES GERÄT MIT DERSELBEN**

(30) Priorität: 09.10.2024 DE 202024105808 U
(71) Anmelder: Electro Terminal GmbH & Co KG, 6020 Innsbruck (AT)
(72) Erfinder: Kreuzbichler, Jürgen, 6067 Absam (AT)
(74) Vertreter: Kiwit, Benedikt

(57) **Zusammenfassung**

Die vorliegende Erfindung betrifft eine Kabelanschlussdose (1) zur elektrischen Verbindung von Adern eines Anschlusskabels (K) mit weiterführenden elektrischen Leitungen an einem elektrischen Gerät (100). Die Kabelanschlussdose (1) weist auf: ein Gehäuse (2) mit einem Gehäuse-Unterteil (3) und einem Gehäuse-Deckel (4), welche wahlweise verschließbar sind, um einen Anschlussraum (A) zu umschließen, und wahlweise öffenbar sind, um den Anschlussraum (A) zum Anschluss der Adern des Anschlusskabels (K) freizulegen, und einer Kabeldurchführung (5) zur Durchführung des Anschlusskabels (K) in den Anschlussraum (A). Die Kabelanschlussdose (1) weist ferner auf: wenigstens ein Kontaktelement (7) mit einem Kontaktabschnitt (70) zum direkten elektrischen Anschluss wenigstens einer der Adern des Anschlusskabels (K) in dem Anschlussraum (A). Das Gehäuse west ferner auf: eine sich in einer Montageebene (M) erstreckende und das Gehäuse-Unterteil (3) wenigstens teilweise umfangsseitig umlaufende sowie zu einer den Gehäuse-Deckel (4) aufweisenden Seite des geschlossenen Gehäuses (2) hin weisende Montagefläche (6) zur Auflage auf einer die Kabelanschlussdose (1) wenigstens teilweise aufnehmenden Montagewand (102) des elektrischen Geräts (100).

## Beschreibung

Die vorliegende Erfindung betrifft eine Kabelanschlussdose zur elektrischen Verbindung von Adern eines Anschlusskabels mit weiterführenden elektrischen Leitungen an einem elektrischen Gerät, sowie ein solches elektrisches Gerät.

Kabelanschlussdosen sind aus dem Stand der Technik grundsätzlich bekannt. Sie ermöglichen das elektrisch leitende Verbinden von Adern eines Anschlusskabels an einem Kontaktelement der Kabelanschlussdose, über die dann eine Verbindung mit weiterführenden elektrischen Leitungen an einem elektrischen Gerät, wie bspw. einem Haushaltsgerät oder einer Leuchte, erfolgen kann.

Kabelanschlussdosen aus dem Stand der Technik werden in der Regel von außen an einem elektrischen Gerät montiert. Dabei wird die Kabelanschlussdose von außen in ein entsprechend vorgesehenes Lochbild in dem Gerätegehäuse (mithin in einen Gehäuse-Ausschnitt) eingesetzt und dann vorzugsweise im elektrischen Gerät eingerastet. Nach der Befestigung der Kabelanschlussdose werden dann die externen Anschlussleitungen, vorzugsweise als Anschlusskabel, und die interne Verdrahtung zum elektrischen Gerät angeschlossen.

Um den Arbeitsaufwand an den Fertigungslinien zu verringern, kann beispielsweise die Kabelanschlussdose mit der externen Anschlussleitung vorkonfektioniert werden. Somit muss nach der Montage der Kabelanschlussdose am elektrischen Gerät nur mehr die interne Verdrahtung angeschlossen werden.

Um den Arbeitsaufwand an einer Fertigungslinie weiter zu reduzieren besteht die Möglichkeit, die Kabelanschlussdose auch mit der internen Verdrahtung vorzukonfektionieren. Allerdings muss bei einer herkömmlichen Montage der Kabelanschlussdose von außen in dem elektrischen Gerät zuerst die interne Verdrahtung durch den Gehäuse-Ausschnitt des elektrischen Geräts geführt werden, und erst anschließend kann die Kabelanschlussdose dann montiert werden. Dies bedeutet einen höheren zeitlichen Aufwand, da die interne Verdrahtung zumeist aus vielen einzelnen Leitungen besteht, wodurch der zeitliche Vorteil der Vorkonfektion wieder eingebüßt wird.

Bekannte Kabelanschlussdosen weisen zudem in der Regel ein mehrteiliges Gehäuse bestehend aus einem Gehäuseunterteil und einem Gehäusedeckel auf. Dabei kann der Gehäusedeckel mittels eines Scharniers an dem Gehäuseunterteil beweglich angeordnet sein, um das Gehäuse wahlweise zu öffnen und zu schließen. Das Deckelscharnier ragt dabei üblicherweise seitlich aus dem Gehäusekörper vor und erfordern somit eine Montage von außen, sodass das Scharnier dann an der Außenseite positioniert ist und sich der Deckel somit nach außen öffnen lässt.

Es ist somit eine Aufgabe der vorliegenden Erfindung, eine Kabelanschlussdose und ein damit ausgestattetes elektrisches Gerät bereitzustellen, mit denen ein Montageaufwand zum Anschluss interner und externer Anschlussleitungen vereinfacht werden kann.

Diese Aufgabe wird durch den Gegenstand der unabhängigen Ansprüche gelöst. Die abhängigen Ansprüche bilden den zentralen Gedanken der vorliegenden Erfindung in besonders vorteilhafter Weise weiter.

Gemäß einem ersten Aspekt betrifft die vorliegende Erfindung eine Kabelanschlussdose zur elektrischen Verbindung von Adern eines Anschlusskabels mit weiterführenden elektrischen Leitungen (bspw. Kabel, Leiter, Leiterbahnen einer Platine, etc.) an einem elektrischen Gerät. Die Kabelanschlussdose weist zum einen ein Gehäuse auf. Das Gehäuse wiederum weist einen Gehäuse-Unterteil und einen Gehäuse-Deckel auf, welche wahlweise verschließbar sind, um einen Anschlussraum zu umschließen, und wahlweise öffenbar sind, um den Anschlussraum zum Verbinden bzw. zum Anschluss der Adern des Anschlusskabels freizulegen. Das Gehäuse weist des Weiteren eine Kabeldurchführung zur Durchführung des Anschlusskabels in den Anschlussraum auf. Zudem weist das Gehäuse eine sich in einer Montageebene erstreckende und das Gehäuse-Unterteil (bevorzugt das Gehäuse am Gehäuse-Unterteil) wenigstens teilweise oder vollständig (bevorzugt insbesondere außen) umfangsseitig umlaufende sowie zu einer den Gehäuse-Deckel aufweisenden Seite des geschlossenen Gehäuses hin weisende Montagefläche zur Auflage auf einer die Kabelanschlussdose wenigstens teilweise aufnehmenden (bevorzugt ebenen) Montagewand des elektrischen Geräts. Die Kabelanschlussdose weist des Weiteren wenigstens ein Kontaktelement mit einem Kontaktabschnitt zum direkten elektrischen Anschluss wenigstens einer der Adern des Anschlusskabels in dem Anschlussraum auf; dies letztlich bevorzugt zur Realisierung der elektrischen Verbindung der so angeschlossenen Adern des Anschlusskabels mit weiterführenden elektrischen Leitungen an dem elektrischen Gerät.

Mittels der vorbeschriebenen Kabelanschlussdosen wird es ermöglicht, diese in einfacher Weise von einer Innenseite eines elektrischen Geräts her zu befestigen und die Zugänglichkeit zum Anschlussraum durch den nach außen gerichteten und somit von dort sicher und einfach zugänglichen Deckel aufrechtzuerhalten. Denn durch die definierte Montageebene kann die Kabelanschlussdose beim Einsetzen von einer Innenseite des elektrischen Geräts her einfach automatisch in Anlage mit (der Innenseite) der Montagewand gebracht werden. Der Deckel liegt dann bzgl. des elektrischen Geräts außen und kann so einfach erreicht werden. Somit kann mit einem einfachen Einsetzschritt die Kabelanschlussdose sicher positioniert werden und deren Zugänglichkeit aufrechterhalten bleiben. So können bevorzugt auch bekannte standardisierte Ausschnitte (also Aufnahmeöffnungen) in der Montagewand des elektrischen Geräts (bspw. in Form eines sogenannten definierten oder standardisierten Lochbilds) für bekannte Kabelanschlussdosen gleichermaßen genutzt werden. Zudem kann es so - bei der Montage von innen nach außen - ermöglicht werden, dass wenigstens die elektrischen Leitungen auf Seiten des elektrischen Geräts vor dem Einsetzen der Kabelanschlussdose vorkonfektioniert werden können, ohne diese - wie bei bekannten Kabelanschlussdosen bisher üblich - vorab aufwändig durch eine Aufnahmeöffnung in der Montagewand nach außen zu führen, was den Montageaufwand weiter verringert.

Die Kabelanschlussdose weist bevorzugt ferner einen Erdungskontakt auf, der mit dem wenigstens einen Kontaktelement elektrisch verbunden ist. Der Erdungskontakt wiederum weist einen Erdungsabschnitt auf, der derart angeordnet ist, so dass er bei montierter Kabelanschlussdose in Erdungskontaktierung mit der Montagewand steht (also diese unmittelbar durch physischen Kontakt erzielt werden kann) oder bringbar ist (also zumindest derart definiert positioniert wird, dass durch einfaches Umbiegen oder Festziehen mit einer Schraube oder ähnlichem die Erdungskontaktierung unmittelbar erzielt werden kann). Dies kann auf unterschiedliche Weise erreicht werden. Vorzugsweise ergibt sich dies aus einer definierten relativen Anordnung des Erdungskontakts bspw. zu der Montageebene bzw. Montagefläche. Aber bspw. auch die grundsätzliche Positionierung des Erdungskontakts in Bezug auf die Kabelanschlussdose bzw. dessen Kontaktelement(e) kann sich hierbei vorteilhaft auswirken. Es wird durch die definierte Anordnung des Erdungsabschnitts somit einfach ermöglicht, bei der Montage der Kabelanschlussdose von einer Innenseite eines elektrischen Geräts her gleichzeitig die Erdungskontaktierung definiert bereitzustellen. Dies erleichtert die Montage; bspw. auch bei Nutzung bekannter Lochbilder in einer Montagewand.

Der Erdungsabschnitt weist bevorzugt eine Erdungskontaktfläche auf, die sich in einer Erdungsebene erstreckt. Durch diese flächige bzw. ebene Kontaktfläche wird es in einfacher Weise ermöglicht, einen physischen Kontakt zur Erdung (Erdungskontaktierung) mit der Montagewand herzustellen. Der Erdungskontakt kann somit - auch bei einfacher Montage der Kabelanschlussdose - sicher hergestellt werden.

Die Erdungsebene und die Montageebene können bevorzugt identisch sein, und die Erdungskontaktfläche weist dann in dieselbe Richtung wie die Montagefläche. Somit wird es in einfacher Weise ermöglicht, bei der Montage der Kabelanschlussdose gleichzeitig die Erdungskontaktierung definiert bereitzustellen. Indem sowohl die Montagefläche als auch die Erdungskontaktfläche in einer Ebene liegen, können diese beim Einsetzen der Kabelanschlussdose von einer Innenseite des elektrischen Geräts her einfach und bevorzugt automatisch in Anlage mit (der Innenseite) der Montagewand gebracht werden. Dies, weil die Montagefläche und die Erdungskontaktfläche dann beide nach außen zu der Seite des Deckels hin weisen. Der Deckel liegt dann bzgl. des elektrischen Geräts außen und kann so einfach erreicht werden. Somit kann mit einem einfachen Einsetzschritt die Kabelanschlussdose sicher positioniert und gleichzeitig in einfacher Weise die Erdungskontaktierung bereitgestellt bzw. hergestellt werden.

Die Erdungsebene kann bevorzugt auch parallel zur Montageebene orientiert bzw. angeordnet und zu dem Gehäuse-Deckel hin versetzt angeordnet sein, und die Erdungskontaktfläche weist dann zu der Montageebene hin. Bei dieser Variante kann die Kabelanschlussdose bspw. geneigt bzw. gekippt von der Innenseite des elektrischen Geräts bzw. dessen Montagewand an eine Aufnahmeöffnung für die Kabelanschlussdose in der Montagewand herangeführt werden, mit dem Erdungskontakt durch die Aufnahmeöffnung hindurch zur Außenseite der Montagewand geführt werden, und dann - beispielsweise durch Schwenken der Kabelanschlussdose - die Montagefläche an die Innenseite der Montagewand in Anlage gebracht werden. Aufgrund der Ausrichtung der Erdungskontaktfläche wird diese dann derart positioniert, dass sie von außen der Montagewand gegenüberliegt bzw. an dieser anliegt. Somit kann die Kabelanschlussdose in einfacher Weise von einer Innenseite eines elektrischen Geräts her montiert werden, ohne die Baugröße der Kabelanschlussdose wesentlich zu verändern, während gleichzeitig sowohl der Gehäuse-Deckel als auch der Erdungskontakt einfach von außen zugänglich sind.

Der Erdungsabschnitt kann sich bevorzugt quer oder senkrecht zu der Montageebene erstrecken. Somit kann der Erdungskontakt bzw. dessen Erdungsabschnitt quer bzw. senkrecht zu einer Montagewand bereitgestellt werden. Der Erdungskontakt bzw. dessen Erdungsabschnitt kann bevorzugt bspw. Pin- oder Stecker- oder Rasten-artig vorstehen, und so mit entsprechenden korrespondierenden Erdungskontaktflächen auf Seiten des die Kabelanschlussdose aufnehmenden elektrischen Gerätes bzw. dessen Montagewand einfach zur Erdungskontaktierung zusammenwirken. Auch kann ein solcher Erdungsabschnitt bspw. als Kontaktfeder vorstehen, welche durch ihre Federeigenschaft gegenüber einer Montagewand eine sichere Erdungskontaktierung eingehen und aufrechterhalten kann.

Der Erdungsabschnitt kann sich bevorzugt von der Montageebene oder der Montagefläche zu der den Gehäuse-Deckel aufweisenden Seite des geschlossenen Gehäuses hin erstrecken.

Somit kann ein entsprechender Erdungsabschnitt einfach exponiert bereitgestellt werden, um sicher einen Erdungskontakt eingehen zu können.

Der Erdungsabschnitt kann sich bevorzugt von der den Gehäuse-Deckel aufweisenden Seite des geschlossenen Gehäuses wenigstens zu der Montageebene oder der Montagefläche hin erstrecken. Diese Variante ist besonders vorteilhaft, wenn die Kabelanschlussdose zwar von innen montiert, die Erdungskontaktierung aber von außen hergestellt werden soll. Der so bereitgestellte Erdungskontakt bzw. Erdungsabschnitt kann dann, beim Einsetzen der Kabelanschlussdose von innen einer Montagewand, zunächst durch die Aufnahmeöffnung der Montagewand geführt werden. Durch ein Schwenken der Kabelanschlussdose zur Anlage an der Montagefläche auf der Innenseite der Montagewand wird sogleich dann der Erdungskontakt bzw. dessen Erdungsabschnitt in seine Kontaktierungsposition geschwenkt. Somit kann bei einfacher Montage der Kabelanschlussdose von innen auch ein quer/senkrecht sich erstreckender außenliegender Erdungskontakt sicher in Erdungskontaktierung gebracht werden.

Der Erdungsabschnitt kann sich bevorzugt sowohl (abschnittsweise) von der Montageebene (oder der Montagefläche) zu der den Gehäuse-Deckel aufweisenden Seite des geschlossenen Gehäuses hin als auch (abschnittsweise) von der den Gehäuse-Deckel aufweisenden Seite des geschlossenen Gehäuses wenigstens zu der Montageebene (oder der Montagefläche) hin erstrecken. Dies ermöglicht bspw. eine einfache Ausgestaltung des Erdungsabschnitts bzw. Erdungskontakts als Kontaktfeder.

Der Erdungsabschnitt kann sich bevorzugt die Montageebene oder die Montagefläche kreuzend erstrecken. Somit kann der Erdungskontakt effektiv im Bereich der Montageebene - und somit an einer Montagewand - in Erdungskontaktierung gebracht werden.

Das (jeweilige bzw. wenigstens eine) Kontaktelement kann bevorzugt weiterhin wenigstens einen Anschlussabschnitt zum Anschluss und zur elektrischen Verbindung des Kontaktelements mit weiterführenden elektrischen Leitungen an einem elektrischen Gerät aufweisen. Somit kann ein Anschluss der weiterführenden elektrischen Leitungen des elektrischen Geräts in besonders einfacher Weise ermöglicht werden.

Der (jeweilige) Anschlussabschnitt kann bevorzugt aus dem Gehäuse nach außen exponiert bereitgestellt sein oder nach außen vorstehen. Somit ist der Anschlussabschnitt einfach erreichbar, was wiederum einen Anschluss der weiterführenden elektrischen Leitungen vereinfacht. Dabei kann der (jeweilige) Anschlussabschnitt bevorzugt aus dem Gehäuse-Unterteil entsprechend nach außen exponiert bereitgestellt sein oder nach außen vorstehen.

Das Gehäuse-Unterteil bietet hierfür ausreichend Platz, sodass ein Anschluss elektrischer Leitungen einfach erfolgen kann. Der (jeweilige) Anschlussabschnitt kann weiter bevorzugt an einer dem Gehäuse-Deckel abgewandten Unterseite des Gehäuse-Unterteils aus dem Gehäuse nach außen exponiert bereitgestellt sein oder nach außen vorstehen. Somit ist der Anschlussabschnitt entsprechend auf einer Rückseite - bzgl. des Deckels gesehen - der Kabelanschlussdose und somit im montierten Zustand in das Innere des elektrischen Gerätes weisend vorgesehen. Somit ist die Zugänglichkeit zu dem Anschlussabschnitt vereinfacht und eine entsprechende Kabelführung bzw. Kontaktierung im Inneren des elektrischen Geräts einfach bereitgestellt.

Der (jeweilige) Anschlussabschnitt kann bevorzugt wenigstens eine Flachsteckzunge aufweisen. Mit einer solchen können entsprechende weiterführende elektrische Leitungen besonders einfach angeschlossen und elektrisch kontaktiert werden; indem letztere bspw. korrespondierende Flachsteckerhülsen oder dergleichen aufweisen.

Der (jeweilige) Anschlussabschnitt kann bevorzugt wenigstens einen Kontaktpin aufweisen, welcher derart aus dem Gehäuse vorragt, um mit einer Leiterplatte mittels Lötverbindung und/oder Steckverbindung direkt verbunden zu werden. Somit wird es ermöglicht, die Kabelanschlussdose direkt auf einer Leiterplatte mittels Lötverbindung und/oder Steckverbindung vorzusehen. Die Kabelanschlussdose kann so besonders kompakt verbaut werden. Dadurch können entsprechende elektrische Geräte, mit denen die Kabelanschlussdose ausgestattet wird, auch insgesamt kompakter ausgebildet bzw. mehr Bauraum für andere Komponenten bereitgestellt werden. Die Kabelanschlussdose kann bevorzugt die Leiterplatte aufweisen, welche mit dem wenigstens einen Kontaktpin entsprechend - also bevorzugt mittels Lötverbindung und/oder Steckverbindung - verbunden ist.

Der (jeweilige) Kontaktpin kann bevorzugt als Stiftverbinder ausgebildet sein. Somit können für Leiterplatten grundsätzlich bekannte Kontaktelemente auf die Kabelanschlussdose angewendet werden, was wiederum die Montage derselben für einen Monteur vereinfacht.

Als solcher Stiftverbinder kann der (jeweilige) Kontaktpin bevorzugt als Lötpin ausgebildet sein. Somit kann ein für eine Lötverbindung üblicher Kontaktpin bereitgestellt werden, der sich einfach mit einer Leiterplatte verlöten lässt; dies bspw. mittels Oberflächenmontage (SMT; surface mount technology) und/oder Durchsteckmontage (THT; through hole technology) und/oder Pin-in-Paste Montage (THR; through hole reflow technology).

Als solcher Stiftverbinder kann der (jeweilige) Kontaktpin auch als Steckpin ausgebildet sein. Somit kann ein für eine Steckverbindung üblicher Kontaktpin bereitgestellt werden, der sich einfach mit einer Leiterplatte verbinden lässt; dies bspw. mittels einfacher Steckverbindung und/oder Durchsteckmontage (THT; through hole technology) und/oder Pin-in-Paste Montage (THR; through hole reflow technology).

Das (jeweilige) Kontaktelement kann bevorzugt mehrere, vorzugsweise wenigstens zwei oder wenigstens drei, der Anschlussabschnitte aufweisen. Somit kann das Kontaktelement bspw. je nach geforderter Stromstärke (bspw. bis zu 40 A oder mehr) entsprechend beliebig ausgelegt werden.

Der (jeweilige) Kontaktabschnitt kann bevorzugt einen Schraubkontaktanschluss und/oder einen Federkraftklemmanschluss und/oder einen Schneidkontakt zum elektrischen Anschluss der wenigstens einen der Adern des Anschlusskabels aufweisen. Somit kann der Kontaktabschnitt entsprechend der gewünschten Kabelanschlussmöglichkeit gewählt werden. Mittels der Verwendung eines Schraubklemmanschlusses kann auf herkömmliche Anschlussmöglichkeiten zurückgegriffen werden. Mittels der Verwendung eines entsprechenden Federkraftklemmanschlusses wird es bevorzugt ermöglicht, ohne Zuhilfenahme von weiteren Hilfsmitteln und Werkzeugen, wie bspw. eines Schraubendrehers oder in der Kabelanschlussdose bereitgestellte Drücker oder schwenkbare Lösehebel und dergleichen, - mithin also werkzeuglos -, die Adern eines Anschlusskabels elektrisch (und bevorzugt auch mechanisch) zu verbinden. Da diese Eigenschaft in dem Federkraftklemmanschluss selbst bereitgestellt ist, kann ein einfacher und kompakter Aufbau der Kabelanschlussdose ermöglicht werden. Ebenso kann das Anschließen von einem Anschlusskabel weiter vereinfacht werden. Mittels der Verwendung eines Schneidkontaktes wird es ermöglicht, die Adern eines Anschlusskabels in einfacher und sicherer Weise elektrisch (und bevorzugt auch mechanisch) anzuschließen. Da der Schneidkontakt ausgebildet ist, das Isoliermaterial der jeweiligen Ader zu durchtrennen, um so eine elektrische Kontaktierung der Ader mit dem Kontaktelement bereitzustellen, kann auf aufwändige vorbereitende Schritte - wie bspw. das Abisolieren der Adern - verzichtet werden. Insbesondere lassen sich so in einfacher Weise sowohl starre als auch flexible Leiter einer Ader - welche per Definition einen mit dem Isoliermaterial ummantelten Leiter aufweist - besonders einfach, schnell und sicher elektrisch anschließen. Eine Endbearbeitung bspw. durch Vorsehen von Aderendhülsten oder Ultraschallverschweißen der abisolierten Aderenden - insbesondere von flexiblen Leitern - kann so entfallen.

Das (jeweilige) Kontaktelement kann bevorzugt einstückig ausgebildet sein. Somit kann dieses auf herkömmliche Weise einfach bereitgestellt werden, was zu einem einfachen Handling und einer insgesamt kostengünstigen Bereitstellung und Herstellung einer damit ausgestatteten Kabelanschlussdose führt.

Das (jeweilige) Kontaktelement kann bevorzugt als Stanz-Biege-Teil ausgebildet sein. Dasselbe kann auch für die das Kontaktelement bildenden Bauteile gelten. Diese können so auf herkömmliche Weise einfach bereitgestellt werden, was zu einer insgesamt besonders kostengünstigen Herstellung und Bereitstellung einer damit ausgestatteten Kabelanschlussdose führt.

Der Erdungskontakt kann bevorzugt einstückig ausgebildet sein und/oder als Stanz-Biege-Teil ausgebildet sein. Der Erdungskontakt kann als separates Bauteil - bspw. als Stanz-Biege-Teil - bereitgestellt oder auch integral - vorzugsweise einstückig - zusammen mit dem wenigstens einen (zugeordneten) Kontaktelement ausgebildet sein. Als separates Bauteil bereitgestellt kann eine elektrische Verbindung zu dem zugeordneten Kontaktelement bspw. durch kraftschlüssige und/oder formschlüssige und/oder stoffschlüssige Verbindung der Bauteile erzielt werden. Bei der integralen Ausbildung kann die Anzahl der Bauteile reduziert und somit das Handling zur Montage vereinfacht werden.

Bevorzugt kann, in Draufsicht auf die Montageebene gesehen, der Erdungskontakt bzw. wenigstens dessen Erdungsabschnitt seitlich aus dem Gehäuse und/oder seitlich über die Montagefläche herausragen. Somit kann bei einer flächigen Gegenüberstellung bzw. Anlage mit einer Montagewand des elektrischen Geräts eine großflächige und somit sichere Anlage des Erdungskontaktes und somit eine entsprechend sichere Erdung der Kabelanschlussdose erfolgen. Auch kann so bei der sich quer oder senkrecht zueinander erstreckenden Variante von Erdungsabschnitt und Montageebene (bzw. Montagefläche) eine gewünschte und effektive Erdungskontaktierung ermöglicht werden.

Die Kabelanschlussdose kann bevorzugt mehrere der Kontaktelemente aufweisen. Somit können dem jeweiligen Zweck der Kabelanschlussdose entsprechend beliebig viele Leiteranschlussstellen (also Kontaktabschnitte) bzw. Pole bereitgestellt werden (bspw. zum Anschluss an elektrische Geräte mit Starkstrom).

Die Kabelanschlussdose kann bevorzugt, je Kontaktelement, mehrere der Kontaktabschnitte aufweisen. Somit kann ein Kontaktelement zum Anschluss beliebig vieler Leiter ausgebildet sein.

Das Gehäuse-Unterteil und der Gehäuse-Deckel sind bevorzugt über ein Verbindungselement des Gehäuses beweglich miteinander verbunden, um den Anschlussraum wahlweise freizulegen und zu verschließen. Das Verbindungselement kann dabei durch integrale oder zusätzliche Bauteile und Strukturen bereitgestellt werden, welche es ermöglichen, das Gehäuse-Unterteil und den Gehäuse-Deckel in einfacher Weise beweglich miteinander zu verbinden. Somit können bekannte, bewährte und sichere Möglichkeiten bereitgestellt werden, um das Gehäuse-Unterteil und den Gehäuse-Deckel entsprechend beweglich miteinander zu verbinden. So kann das Verbindungselement bspw. als Scharnier ausgebildet sein. Auch kann bspw. das Verbindungselement integral zwischen dem Gehäuse-Unterteil und dem Gehäuse-Deckel mit ebendiesen ausgebildet sein; bspw. in Form eines Filmscharniers.

Das Verbindungselement kann bevorzugt, in Draufsicht auf die Montageebene gesehen, von der Montagefläche umfangsseitig umgeben sein. Insofern befindet sich das Verbindungselement innerhalb der Auflagefläche der Kabelanschlussdose, sodass die Kabelanschlussdose in einfacher Weise - bspw. geradlinig von innen bzgl. des elektrischen Gerätes - in die Montagewand eingesetzt werden kann.

Das Verbindungselement kann bzgl. der Montageebene zu dem Gehäuse-Deckel hin versetzt angeordnet sein. Somit kann der Deckel in einfacher Weise mit großem Bewegungsfreiraum nach außen exponiert bzgl. des elektrischen Geräts bereitgestellt werden. Der Gehäuse-Deckel kann somit einfach geöffnet und geschlossen werden.

Das Verbindungselement kann bevorzugt einen zu der Montageebene hin weisenden Verbindungsabschnitt aufweisen, um zwischen dem Verbindungsabschnitt und der Montagebene, vorzugsweise zwischen dem Verbindungsabschnitt und einem Montageabschnitt der Montagefläche, einen Aufnahmeraum - bevorzugt zur teilweisen Aufnahme der Montagewand - zu bilden. Somit kann auch das Verbindungselement dazu dienen, die Kabelanschlussdose in besonders sicherer Weise mit dem elektrischen Gerät zu verbinden. Zum Einsetzen der Kabelanschlussdose kann diese dann bspw. geneigt an die Aufnahmeöffnung der Montagewand herangeführt werden, mit dem Verbindungselement durch diese hindurchgeführt und auf die Außenseite der Montagewand bewegt werden, und die Kabelanschlussdose sodann quasi um das Verbindungselement herum geschwenkt werden, um die Montagefläche entsprechend der Montagewand von außen gegenüberzulegen bzw. die Montagefläche in flächige Anlage mit der Montagewand zu bringen. Da die Montagewand dann beidseitig von dem Verbindungsabschnitt einerseits und von dem Montageabschnitt andererseits aufgenommen ist, ist die Kabelanschlussdose sicher und stabil aufgenommen, was eine Montage weiter vereinfacht.

In dem Fall, in dem die Erdungsebene parallel zur Montageebene angeordnet und zu dem Gehäuse-Deckel hin versetzt ist, kann bevorzugt das Verbindungselement auf der der Montageebene abgewandten Seite der Erdungsebene angeordnet sein, und der Aufnahmeraum kann dann zwischen der Montageebene und der Erdungsebene angeordnet sein. Auf diese Weise befinden sich sowohl das Verbindungselement als auch der Erdungskontakt im montierten Zustand auf derselben - nämlich der Außenseite - bzgl. des elektrischen Geräts, und liegen somit beide der Montagefläche entsprechend gegenüber, sodass die Kabelanschlussdose besonders sicher und stabil montiert werden kann.

Der Erdungskontakt und das Verbindungselement können bevorzugt, in Draufsicht auf die Montageebene gesehen, an einer selben Seite des geschlossenen Gehäuses angeordnet bzw. angebunden sein. Somit kann die Kabelanschlussdose insgesamt möglichst kompakt ausgebildet sein. Insbesondere in dem Fall, in dem Verbindungsabschnitt den Aufnahmeraum bildet, ist das Vorsehen bzw. Anbinden von Erdungskontakt und Verbindungselement an derselben Seite des geschlossenen Gehäuses besonders vorteilhaft. Denn diese Anordnung ermöglicht es, auch bei begrenztem Bauraum und minimaler Aufnahmeöffnung die Kabelanschlussdose einfach und sicher einzusetzen. So kann diese bspw. geneigt an die Aufnahmeöffnung herangeführt werden, wobei dann sowohl der Erdungskontakt als auch das Verbindungselement durch die Aufnahmeöffnung auf die Außenseite des elektrischen Geräts geführt werden. Sodann kann die Kabelanschlussdose quasi um den Erdungskontakt und das Verbindungselement herum geschwenkt werden, um so die Montagefläche von der Innenseite her in Anlage an die Montagewand zu bringen. Gleichzeitig wird dabei der Erdungskontakt mit seiner Erdungskontaktfläche der Montagewand gegenübergestellt bzw. in Anlage an die Montagewand gebracht, und bevorzugt ferner wird das Verbindungselement mit seinem Verbindungsabschnitt ebenso der Montagewand gegenübergestellt bzw. in Anlage mit dieser gebracht. So kann insgesamt eine besonders kompakte Anordnung bei gleichzeitig stabiler Verbindung der Kabelanschlussdose an dem elektrischen Gerät bereitgestellt werden, während eine Montage insgesamt einfach zu bewerkstelligen ist.

Das Gehäuse kann bevorzugt einen Rastabschnitt aufweisen, welcher der Montageebene auf Seiten der Montagefläche gegenüberliegt, um mit dieser zusammen einen Rastraum zur rastenden Aufnahme eines Teils der Montagewand dazwischen zu bilden. Somit kann eine besonders kompakte und gleichzeitig sichere Verbindungsmöglichkeit der Kabelanschlussdose von einem elektrischen Gerät bereitgestellt werden.

Das Gehäuse, vorzugsweise das Gehäuse-Unterteil, kann bevorzugt, je Kontaktelement, einen Aufnahmeabschnitt zur wenigstens teilweisen Aufnahme - vorzugsweise zur rastenden Aufnahme - des zugeordneten Kontaktelements aufweisen. Somit kann der Aufbau der Kabelanschlussdose und insbesondere des Gehäuses vereinfacht sein. Zudem kann das entsprechend in dem Aufnahmeabschnitt aufgenommene Kontaktelement sicher und stabil vorgesehen werden.

Das Gehäuse kann bevorzugt ferner eine Zugentlastung zum Arretieren des durch die Kabeldurchführung geführten Anschlusskabels in der Kabelanschlussdose aufweisen. Durch Bereitstellung einer entsprechenden Zugentlastung können die Kontaktabschnitte des Kontaktelements mechanisch entlastet werden, sodass dauerhaft eine sichere elektrische Kontaktierung der Adern in den zugeordneten Kontaktelementen gewährleistet werden kann.

Die Zugentlastung kann bevorzugt einen Zugentlastungsbügel aufweisen. Der Zugentlastungsbügel kann - bevorzugt translatorisch und/oder rotatorisch - bewegbar vorgesehen sein, um die Zugentlastung in eine Geschlossenstellung zu versetzen, um so ein durchgeführtes Anschlusskabel in der Kabelanschlussdose zu arretieren. So kann der Zugentlastungsbügel bevorzugt aufsteckbar vorgesehen sein; bspw. zum Aufstecken auf eine damit korrespondierende Zugentlastungsaufnahme in dem Gehäuse bzw. Gehäuse-Unterteil. In einem entfernten Zustand (Offenstellung) des Zugentlastungsbügels liegt die Kabeldurchführung so zum Einlegen eines Anschlusskabels frei. In einem aufgesteckten Zustand (Geschlossenstellung) des Zugentlastungsbügels kann die Kabeldurchführung geschlossen werden, um so ein durchgeführtes Anschlusskabel in der Kabelanschlussdose zu arretieren. Ist der Zugentlastungsbügel bevorzugt schwenkbar in dem Gehäuse (beispielsweise dem Gehäuse-Unterteil) gelagert, so kann dieser zwischen einer/der (definierten) Offenstellung, in der die Zugentlastung bzw. die Kabeldurchführung zum Einlegen eines Anschlusskabels freiliegt, und einer/der (definierten) Geschlossenstellung, in der die Kabeldurchführung (wenigstens teilweise) geschlossen ist (beispielsweise indem der Zugentlastungsbügel mit dem Gehäuse (beispielsweise Gehäuse-Unterteil) ein eingelegtes Anschlusskabel einklemmt), bewegbar sein. Somit kann die Zugentlastung einfach aber effektiv ausgebildet werden. Der Zugentlastungsbügel kann in der Geschlossenstellung bevorzugt mit dem Gehäuse - bspw. dem Gehäuse-Unterteil und/oder der Zugentlastungsaufnahme - (lösbar) verrasten, wodurch die Zugentlastung wirkungsvoll gesichert ist.

Die Zugentlastung kann alternativ oder ergänzend bevorzugt auch Klemmabschnitte des Gehäuses, beispielsweise des Gehäuse-Unterteils und des Gehäuse-Deckels, und besonders bevorzugt ferner des Zugentlastungsbügels (dann beispielsweise wenigstens durch Gehäuse-Unterteil und Zugentlastungsbügel) aufweisen, um wenigstens im geschlossenen Zustand des Gehäuses ein durch die Kabeldurchführung geführtes Anschlusskabel in der Kabelanschlussdose zu halten bzw. zu arretieren. Hierzu können die korrespondierenden Klemmabschnitte entsprechend auf das Gehäuse-Unterteil und den Gehäuse-Deckel bzw. den Zugentlastungsbügel derart verteilt sein, um im geschlossenen Zustand des Gehäuses ein durch die Kabeldurchführung geführtes Anschlusskabel in der Kabelanschlussdose zu arretieren. Die Klemmabschnitte können dabei wenigstens im geschlossenen Zustand des Gehäuses wenigstens teilweise im Bereich der oder in Verlängerung der Kabeldurchführung vorgesehen sein; bevorzugt die Kabeldurchführung wenigstens teilweise seitlich oder beidseits (also oben und unten) begrenzen. Die Zugentlastung kann so besonders einfach aber wirkungsvoll bereitgestellt werden.

Die Zugentlastung oder wenigstens der Zugentlastungsbügel kann integral - vorzugsweise einstückig - mit dem Gehäuse hergestellt sein; dies bevorzugt als (Kunststoff-)Spritzgussteil. So können beispielsweise die Klemmabschnitte auf die beiden Gehäuseteile verteilt im Spritzgussverfahren bereitgestellt werden. Auch ist es denkbar, dass ein entsprechend bereitgestellter Zugentlastungsbügel beispielsweise über einen mitgespritzten Abschnitt geringeren Querschnitts, welcher beispielsweise als Gelenkabschnitt oder einfach als Verliersicherung dienen kann, ausgebildet ist. Auch ist es denkbar, dass ein Zugentlastungsbügel beispielsweise mit dem Gehäuse integral mitgespritzt und dann über Sollbruchstellen von dem Gehäuse nach dem Spritzgussvorgang abgetrennt werden kann, um anschließend mit dem Gehäuse zur bevorzugt schwenkbaren Bereitstellung verbunden bzw. verrastet zu werden. Somit können Gehäuse und Zugentlastung in besonders einfacher Weise hergestellt werden, während eine hohe Funktionalität und Variabilität ermöglicht wird.

Gemäß einem weiteren Aspekt betrifft die vorliegende Erfindung ferner ein elektrisches Gerät, insbesondere ein elektrisches Haushaltsgerät, welches ein Gerätegehäuse mit einer Montagewand, welche eine Aufnahmeöffnung aufweist, und eine Kabelanschlussdose gemäß der vorliegenden Erfindung, wie sie zuvor bereits beschrieben wurde, aufweist. Die Kabelanschlussdose ist von einer Innenseite der Montagewand her in die Aufnahmeöffnung einsetzbar, sodass die Montagefläche an einem die Aufnahmeöffnung definierenden und wenigstens teilweise oder vollständig umlaufenden Wandabschnitt der Montagewand (also von innen) anliegt. Die Kabelanschlussdose kann vorzugsweise ferner von der Innenseite der Montagewand her in die Aufnahmeöffnung einsetzbar sein, sodass zusätzlich, wenn vorhanden, der Erdungskontakt mit seinem Erdungsabschnitt in Erdungskontaktierung mit der Montagewand steht oder dieser zur einfachen Herstellung einer Erdungskontaktierung (bspw. durch einfaches Andrücken - z.B. durch Anziehen einer Schraube - und/oder Umbiegen) (wenigstens) gegenüberliegt (dieser also zugewandt sein und bevorzugt direkt benachbart gegenüberliegt)

Neben den bereits zuvor beschriebenen Vorteilen der Kabelanschlussdose an sich - auch in Zusammenhang mit dem entsprechenden elektrischen Gerät - wird es so in einfacher Weise ermöglicht, ein elektrisches Gerät mit einer Kabelanschlussdose montiert von einer Innenseite des elektrischen Gerätes her bereitzustellen. Dabei können - nach Bedarf - in einfacher Weise bevorzugt weiterführende elektrische Leitungen des elektrischen Geräts bereits mit der Kabelanschlussdose vorkonfektioniert bereitgestellt werden, bevor die Kabelanschlussdose letztlich von der Innenseite der Montagewand her in die Aufnahmeöffnung eingesetzt wird. Somit kann insgesamt eine Montage an der Kabelanschlussdose deutlich vereinfacht werden.

Im eingesetzten Zustand der Kabelanschlussdose kann bevorzugt der Erdungsabschnitt mit seiner Erdungskontaktfläche zu der Innenseite oder einer Außenseite der Montagewand weisen (dieser also zugewandt sein und bevorzugt direkt benachbart gegenüberliegen), ferner vorzugsweise auf der Innenseite oder der Außenseite der Montagewand anliegen. Somit wird bei der Montage der Kabelanschlussdose von innen des Geräts gleichzeitig eine Erdungskontaktierung einfach und sicher vorbereitet oder direkt hergestellt.

Im eingesetzten Zustand der Kabelanschlussdose kann bevorzugt der Erdungsabschnitt in eine Erdungsöffnung der Montagewand zur Erdungskontaktierung mit der Montagewand eingeführt sein. Dies ist bevorzugt bei der Variante mit sich quer oder senkrecht zur Montageebene erstreckendem Erdungskontakt bzw. Erdungsabschnitt. Die Kontaktierungsfläche auf der Montagewand in Richtung auf die Montagebene gesehen kann so minimiert und daher eine kompakte Anordnung geschaffen werden. Da der Erdungsabschnitt die Montagewand durch die Erdungsöffnung durchtritt, kann diese einerseits sicher hergestellt werden und andererseits in einfacher Weise auch dauerhaft aufrechterhalten bleiben.

Die Montagewand weist bevorzugt eine Befestigungsöffnung auf, welche bei in die Montagewand eingesetzter Kabelanschlussdose mit einer weiteren Befestigungsöffnung des Erdungskontakts oder dessen Erdungsabschnitts fluchtet, um ein Befestigungsmittel durch beide Befestigungsöffnungen zu führen und mit diesem den Erdungskontakt in Anlage an der Montagewand zu bringen und/oder zu halten. Somit kann die Kabelanschlussdose auch bei definierten und bevorzugt bekannten oder gar standardisierten Lochbildern für bereits bekannte Kabelanschlussdosen verwendet werden. So kann ein Erdungskontakt in besonders einfacherer und sicherer Weise bereitgestellt werden, was die Montage weiter vereinfacht.

Weitere Ausgestaltungen, Merkmale und Vorteile der vorliegenden Erfindung werden anhand der Figuren der begleitenden Zeichnungen im Folgenden beschrieben. Es zeigen:
- Fig. 1: eine perspektivische Draufsicht auf eine Kabelanschlussdose gemäß einem ersten Ausführungsbeispiel der vorliegenden Erfindung,
- Fig. 2: eine perspektivische Draufsicht auf die Kabelanschlussdose gemäß Fig. 1 mit geöffnetem Deckel und geöffneter Zugentlastung,
- Fig. 3: eine perspektivische Unteransicht eines elektrischen Geräts gemäß einem Ausführungsbeispiel der vorliegenden Erfindung mit der erfindungsgemäßen Kabelanschlussdose gemäß Fig. 1 vor dem Einsetzen der Kabelanschlussdose,
- Fig. 4: eine perspektivische Unteransicht des elektrischen Geräts gemäß Fig. 3 mit der bereits teilweise eingesetzten Kabelanschlussdose,
- Fig. 5: eine Seitenansicht des elektrischen Geräts gemäß Fig. 4,
- Fig. 6: eine Seitenansicht des elektrischen Geräts gemäß Fig. 5 mit der vollständig eingesetzten Kabelanschlussdose,
- Fig. 7: eine perspektivische Draufsicht auf das elektrische Gerät gemäß Fig. 6 mit an der Kabelanschlussdose angeschlossenem Anschlusskabel,
- Fig. 8: eine Seitenansicht des elektrischen Geräts gemäß Fig. 7,
- Fig. 9: eine Vorderansicht des elektrischen Geräts gemäß Fig. 8,
- Fig. 10: eine perspektivische Draufsicht auf eine Kabelanschlussdose gemäß einem weiteren Ausführungsbeispiel der vorliegenden Erfindung; hier vorkonfektioniert mit einer damit verbundenen Leiterplatte,
- Fig. 11: eine Seitenansicht der Kabelanschlussdose mit Leiterplatte gemäß Fig. 10,
- Fig. 12: eine Vorderansicht der Kabelanschlussdose mit Leiterplatte gemäß Fig. 11,
- Fig. 13: eine perspektivische Draufsicht auf ein elektrisches Gerät gemäß einem weiteren Ausführungsbeispiel der vorliegenden Erfindung mit der erfindungsgemäßen Kabelanschlussdose gemäß Fig. 10 im eingesetzten Zustand,
- Fig. 14: eine Seitenansicht des elektrischen Geräts gemäß Fig. 13, und
- Fig. 15: eine Vorderansicht des elektrischen Geräts gemäß Fig. 14.

Die Figuren zeigen unterschiedliche Ausführungsformen von Kabelanschlussdosen 1 gemäß der vorliegenden Erfindung zur elektrischen Verbindung von Adern eines Anschlusskabels K mit weiterführenden elektrischen Leitungen an einem elektrischen Gerät 100, sowie auch mit diesen Kabelanschlussdosen 1 ausgestattete elektrische Geräte 100 gemäß der vorliegenden Erfindung.

Wie den Figuren zu entnehmen ist, weist die Kabelanschlussdose 1 ein Gehäuse 2 auf. Das Gehäuse 2 ist bevorzugt aus einem Isolierstoffmaterial, wie bspw. Kunststoff, hergestellt. Bevorzugt ist das Gehäuse 2 als (integrales) (Kunststoff-)Spritzgussteil hergestellt.

Das Gehäuse 2 weist ein Gehäuse-Unterteil 3 sowie einen Gehäuse-Deckel 4 auf. Das Gehäuse-Unterteil 3 und der Gehäuse-Deckel 4 sind wahlweise verschließbar (vgl. Fig. 1 und 3-15), um einen Anschlussraum A zu umschließen bzw. zu verschließen, und wahlweise öffenbar (vgl. Fig. 2), um den Anschlussraum A zum Verbinden bzw. zum Anschluss der Adern des Anschlusskabels K freizulegen.

Das Gehäuse-Unterteil 3 und der Gehäuse-Deckel 4 können bevorzugt über ein Verbindungselement 9 des Gehäuses 2 beweglich miteinander verbunden sein, um den Anschlussraum A wahlweise freizulegen und zu verschließen. Wie insbesondere den Fig. 1 und 10 zu entnehmen ist, kann das Verbindungselement 9 bspw. als Scharnier ausgebildet sein. Die Gehäuseteile 3, 4 weisen hierzu bevorzugt miteinander korrespondierende Strukturelemente 39, 49 auf, über die das Gehäuse-Unterteil 3 mit dem Gehäuse-Deckel 4 entsprechend schwenkbar gekoppelt ist bzw. werden kann. Es ist bspw. auch denkbar, dass das Verbindungselement 9 als zwischen dem Gehäuse-Unterteil 3 und dem Gehäuse-Deckel 4 integral bzw. einstückig ausgebildetes Element bereitgestellt ist; bspw. in Form eines Filmscharniers.

Die Kabelanschlussdose 1 weist des Weiteren eine Kabeldurchführung 5 zur Durchführung des Anschlusskabels K in den Anschlussraum A - hier bevorzugt in einer Durchführrichtung D - auf. Die Kabeldurchführung 5 ist hier bspw. integral durch das Gehäuse 2 gebildet. Die Kabeldurchführung 5 befindet sich bevorzugt in einer Trennebene des Gehäuse-Unterteils 3 und des Gehäuse-Deckels 4. Die Gehäuseteile 3, 4 können miteinander korrespondierende Rastelemente 32, 42 aufweisen, über die die Gehäuseteile 3, 4 in geschlossenem Zustand miteinander sicher und bevorzugt ebenso lösbar verrasten. Alternativ oder ergänzend können Gehäuse-Unterteil 3 und Gehäuse-Deckel 4 auch durch andere Strukturelemente und/oder separate Elemente, wie eine Schraube, in der geschlossenen Position miteinander arretiert werden.

Das Gehäuse 2 kann des Weiteren eine Zugentlastung 10 zum Arretieren des durch die Kabeldurchführung 5 geführten Anschlusskabels K in der Kabelanschlussdose 1 aufweisen. Die Zugentlastung 10 ist dabei besonders deutlich in den Figuren 1, 2 und 10 erkennbar. Die Zugentlastung 10 ist hier beispielsweise durch einen Zugentlastungsbügel 11 gebildet bzw. weist diesen auf.

Der Zugentlastungsbügel 11 kann - bevorzugt translatorisch und/oder rotatorisch - bewegbar vorgesehen sein, um die Zugentlastung 10 in eine Geschlossenstellung (vgl. bspw. Figuren 1 und 10) zu versetzen, um so ein durchgeführtes Anschlusskabel K in der Kabelanschlussdose 1 zu arretieren (vgl. bspw. Figur 7).

In dem gezeigten Ausführungsbeispiel ist der Zugentlastungsbügel 11 translatorisch bewegbar bzw. aufsteckbar vorgesehen. So kann der Zugentlastungsbügel 11 hier beispielsweise aufsteckbar - hier bevorzugt senkrecht zur Durchführungsrichtung D - vorgesehen sein; bspw. zum Aufstecken auf eine damit korrespondierende Zugentlastungsaufnahme 37 in dem bzw. des Gehäuse(s) 2 bzw. Gehäuse-Unterteil(s) 3. In einem entfernten Zustand (Offenstellung; vgl. Figur 2) des Zugentlastungsbügels 11 liegt die Kabeldurchführung 5 so zum Einlegen eines Anschlusskabels K frei. In einem aufgesteckten Zustand (Geschlossenstellung; vgl. bspw. Figuren 2 und 7) des Zugentlastungsbügels 11 kann die Kabeldurchführung 5 geschlossen werden, um so ein durchgeführtes Anschlusskabel K in der Kabelanschlussdose 1 zu arretieren (vgl. bspw. Figuren 7 bis 9).

Es ist auch denkbar, dass der Zugentlastungsbügel 11 rotatorisch bewegbar vorgesehen ist; vorzugsweise schwenkbar in dem Gehäuse 2 - bspw. über korrespondierende Schwenkstrukturen - gelagert ist. Ist der Zugentlastungsbügel 11 bevorzugt schwenkbar in dem Gehäuse 2 (beispielsweise dem Gehäuse-Unterteil 3) gelagert, so kann dieser zwischen einer/der Offenstellung, in der die Zugentlastung 10 bzw. die Kabeldurchführung 5 zum Einlegen eines Anschlusskabels K freiliegt, und einer/der Geschlossenstellung, in der die Zugentlastung 10 bzw. die Kabeldurchführung 5 (wenigstens teilweise) geschlossen ist (beispielsweise indem der Zugentlastungsbügel 11 mit dem Gehäuse 2 (beispielsweise Gehäuse-Unterteil 3) ein eingelegtes Anschlusskabel K einklemmt), bewegbar sein.

Der Zugentlastungsbügel 11 kann in der Geschlossenstellung bevorzugt mit dem Gehäuse 2 bzw. dem Gehäuse-Unterteil 3 bzw. der Zugentlastungsaufnahme 37 (lösbar) verrasten. Der Zugentlastungsbügel 11 sowie das Gehäuse 2 - hier das Gehäuse-Unterteil 3 bzw. dessen Zugentlastungsaufnahme 37 - können korrespondierende Raststrukturen 38, 18 (vgl. bspw. Figur 2) aufweisen, über die der (von der Offenstellung) in die Geschlossenstellung gebrachte Zugentlastungsbügel 11 sicher verrastet werden kann.

Bevorzugt kann das Anschlusskabel K über korrespondierende Klemmabschnitte sicher in der Zugentlastung 10 - hier zwischen dem Zugentlastungsbügel 11 und dem Gehäuse-Unterteil 3 bzw. dessen Zugentlastungsaufnahme 37 - gehalten werden, um insbesondere längs des Anschlusskabels K (also bevorzugt in Durchführrichtung D) wirkende Zugkräfte aufzunehmen, um somit die in der Kabelanschlussdose 1 elektrisch angeschlossenen Adern gegenüber entsprechenden Zugkräften zu entlasten. Alternativ oder ergänzend ist es auch denkbar, dass die korrespondierenden Klemmabschnitte entsprechend auf das Gehäuse-Unterteil 3 und den Gehäuse-Deckel 4 verteilt sind und im geschlossenen Zustand des Gehäuses 2 ein durch die Kabeldurchführung 5 geführtes Anschlusskabel K in der Kabelanschlussdose 1 halten; wahlweise ferner mittels des vorbeschriebenen Zugentlastungsbügels 11. Die Klemmabschnitte sind wenigstens in der Geschlossenstellung bzw. im geschlossenen Zustand des Gehäuses 2 wenigstens teilweise im Bereich der oder in Verlängerung der Kabeldurchführung 5 vorgesehen; bevorzugt seitlich bzw. beidseits der Kabeldurchführung 5 (hier bspw. oben und unten).

Die Zugentlastung 10, vorzugsweise wenigstens der Zugentlastungsbügel 11 und/oder die Zugentlastungsaufnahme 37, kann/können integral und vorzugsweise einstückig mit dem Gehäuse 2 bzw. dem jeweiligen Gehäuseteil 3, 4 hergestellt sein; beispielsweise als (Kunststoff-)Spritzgussteil.

Das Gehäuse 2 weist des Weiteren eine sich in einer Montageebene M erstreckende und das Gehäuse-Unterteil 3 wenigstens teilweise (wie gezeigt) oder vollständig (außen) umfangsseitig umlaufende sowie zu einer den Gehäuse-Deckel 4 aufweisenden Seite des geschlossenen Gehäuses 2 hin weisende Montagefläche 6 (siehe insbesondere die Fig. 1, 2 und 10-12) zur Auflage auf einer die Kabelanschlussdose 1 wenigstens teilweise aufnehmenden Montagewand 102 (hier in einer Aufnahmeöffnung 103 derselben) des elektrischen Geräts 100, wie dies insbesondere aus den Darstellungen der Fig. 6-9 und 13-15 ersichtlich ist.

Wie insbesondere dem Ausführungsbeispiel der Fig. 10-15 zu entnehmen ist, kann das Verbindungselement 9, in Draufsicht auf die Montageebene M gesehen, bevorzugt von der Montagefläche 6 umfangsseitig umgeben sein. Somit ist das Verbindungselement 9 zurückversetzt bereitgestellt und die Kabelanschlussdose 1 lässt sich so in einfacher Weise in die hier gezeigte Aufnahmeöffnung 103 der Montagewand 102 einsetzen.

Wie dem Ausführungsbeispiel der Fig. 1-9 und insbesondere den Darstellungen der Fig. 6, 8 und 9 zu entnehmen ist, kann das Verbindungselement 9 bzgl. der Montageebene M zu dem Gehäuse-Deckel 4 hin versetzt angeordnet sein; mithin auf der die Montagefläche 6 aufweisenden Seite der Montageebene M von der Montagefläche 6 weg versetzt angeordnet sein.

Das Verbindungselement 9 kann, wie ebenfalls dem Ausführungsbeispiel der Fig. 1-9 entnommen werden kann, einen zu der Montageebene M hin weisenden Verbindungsabschnitt 90 aufweisen, um zwischen dem Verbindungsabschnitt 90 und der Montagebene M, vorzugsweise zwischen dem Verbindungsabschnitt 90 und einem Montageabschnitt (nicht gezeigt) der Montagefläche 6, einen Aufnahmeraum R zu bilden; bevorzugt zur teilweisen Aufnahme der Montagewand 102.

Die Kabelanschlussdose 1 weist des Weiteren wenigstens ein und vorzugsweise mehrere - im vorliegenden Ausführungsbeispiel bspw. sechs - Kontaktelement(e) 7 auf.

Das Kontaktelement 7 wiederum weist jeweils wenigstens einen oder auch mehrere Kontaktabschnitt(e) 70 (nur andeutungsweise in Fig. 2 bezeichnet) zum direkten elektrischen Anschluss wenigstens einer der Adern des Anschlusskabels K in dem Anschlussraum A auf. Die Erfindung ist dabei nicht auf eine bestimmte Anzahl an Kontaktelementen 7 beschränkt, sodass die Kabelanschlussdose 1 eine oder mehrere (also zwei oder mehr) der Kontaktelemente 7 aufweisen kann.

Das Gehäuse 2 - hier vorzugsweise das Gehäuse-Unterteil 3 - kann bevorzugt je Kontaktelement 7 einen Aufnahmeabschnitt 30 (nur andeutungsweise in Fig. 2 bezeichnet) zur wenigstens teilweisen Aufnahme und vorzugsweise zur rastenden Aufnahme des zugeordneten Kontaktelements 7 aufweisen. Die jeweiligen Aufnahmeabschnitte 30 können dabei bevorzugt derart ausgebildet sein, dass das zugeordnete Kontaktelement 7 von dem Anschlussraum A her - also einer Innenseite des Gehäuses 2 bzw. Gehäuse-Unterteils 3 - aufnehmbar ist; in Fig. 2 bspw. von oben her. Es ist alternativ auch denkbar, dass das Kontaktelement 7 von einer dem Anschlussraum A abgewandten Außenseite des Gehäuses 2 bzw. Gehäuse-Unterteils 3 in den entsprechenden Aufnahmeabschnitt 30 aufnehmbar ist; in Fig. 1 bspw. von unten her.

Das (jeweilige bzw. wenigstens eine) Kontaktelement 7 kann bevorzugt weiterhin wenigstens einen Anschlussabschnitt 71 zum Anschluss und zur elektrischen Verbindung des Kontaktelements 7 mit weiterführenden elektrischen Leitungen an einem elektrischen Gerät 100 aufweisen, wie diese insbesondere aus den Fig. 3-6, 8, 9, 11, 12, 14 und 15 ersichtlich sind.

Der (jeweilige) Anschlussabschnitt 71 kann bevorzugt aus dem Gehäuse 2 nach außen exponiert bereitgestellt sein oder nach außen vorstehen, vorzugsweise aus dem Gehäuse-Unterteil 3 und weiter bevorzugt an einer dem Gehäuse-Deckel 4 abgewandten Unterseite des Gehäuse-Unterteils 3, wie den Ausführungsbeispielen zu entnehmen ist.

Der (jeweilige) Anschlussabschnitt 71 kann dabei, wie dem Ausführungsbeispiel der Fig. 1-9 zu entnehmen ist, wenigstens eine Flachsteckzunge 711 aufweisen.

Der (jeweilige) Anschlussabschnitt 71 kann bevorzugt auch wenigstens einen Kontaktpin 712 aufweisen, wie bspw. dem Ausführungsbeispiel der Fig. 10-15 zu entnehmen ist. Der Kontaktpin 712 kann dabei derart aus dem Gehäuse 2 vorragen, um mit einer Leiterplatte L mittels Lötverbindung und/oder Steckverbindung direkt verbunden zu werden (vgl. Fig. 10-15).

Die Kabelanschlussdose 1 kann bevorzugt die Leiterplatte L aufweisen, welche mit dem wenigstens einen Kontaktpin 712 entsprechend - also bevorzugt mittels Lötverbindung und/oder Steckverbindung - verbunden ist, wie dies bspw. aus dem Ausführungsbeispiel der Figuren 10-15 zu entnehmen ist.

Der (jeweilige) Kontaktpin 712 kann bevorzugt als Stiftverbinder, vorzugsweise als Lötpin und/oder als Steckpin, ausgebildet sein, wie dies beispielhaft aus den Fig. 11, 12, 14 und 15 ersichtlich ist.

Das (jeweilige) Kontaktelement 7 kann bevorzugt mehrere, vorzugsweise wenigstens zwei oder wenigstens drei, der Anschlussabschnitte 71 aufweisen, wie dies ebenso aus den Darstellungen insbesondere der Fig. 3 und 11 ersichtlich ist.

Der (jeweilige) Kontaktabschnitt 70 kann bevorzugt einen Schraubkontaktanschluss (vgl. Fig. 2) und/oder einen Federkraftklemmanschluss und/oder einen Schneidkontakt und/oder eine andere Anschlussmöglichkeit zum elektrischen Anschluss der wenigstens einen der Adern des Anschlusskabels K aufweisen.

Die Kabelanschlussdose 1 kann des Weiteren bevorzugt einen Erdungskontakt 8 aufweisen, wie er insbesondere den Fig. 1-3, 5-12, 14 und 15 zu entnehmen ist. Der Erdungskontakt 8 ist mit dem wenigstens einem Kontaktelement 7 bzw. dessen Kontaktabschnitt 70 elektrisch verbunden, wie dies aus der Fig. 2 abgeleitet werden kann. Dabei kann der Erdungskontakt 8 bspw. als separates Bauteil bereitgestellt werden. In diesem Fall kann der Erdungskontakt 8 bspw. mittels Kraftschluss mit dem Kontaktelement 7 bzw. dessen Kontaktabschnitt 70 verbunden werden. Alternativ oder ergänzend ist auch eine formschlüssige und/oder stoffflüssige Verbindung des Erdungskontakts 8 mit dem zugeordneten Kontaktelement 7 bzw. Kontaktabschnitt 70 denkbar. Ist der Erdungskontakt 8 als separates Bauteil bereitgestellt, wird dieser bevorzugt in einer im Aufnahmeraum A zugewandten Innenseite oder von einer dem Aufnahmeraum A abgewandten Außenseite des Gehäuses 2 bzw. Gehäuse-Unterteils 3 an- bzw. eingesetzt. Grundsätzlich kann der Erdungskontakt 8 auch integral und vorzugswese einstückig mit dem zugeordneten - mithin mit einem der - Kontaktelement(e) 7 oder dessen Kontaktabschnitt 70 ausgebildet sein.

Das Kontaktelement 7 kann bevorzugt einstückig ausgebildet sein und/oder als Stanz-Biege-Teil ausgebildet sein. Ebenso kann der Erdungskontakt 8 einstückig ausgebildet sein und/oder als Stanz-Biege-Teil ausgebildet sein.

Der Erdungskontakt 8 weist bevorzugt einen Erdungsabschnitt 81 auf (vgl. Fig. 1-3, 5-12, 14, 15). Der Erdungsabschnitt 81 ist bevorzugt derart angeordnet ist, so dass der Erdungsabschnitt 81 bei montierter Kabelanschlussdose 1 in Erdungskontaktierung mit der Montagewand 102 steht (vgl. Fig. 14 und 15) oder bringbar ist (vgl. Fig. 6-9).

Der Erdungskontakt 8 bzw. dessen Erdungsabschnitt 81 weist bevorzugt eine Erdungskontaktfläche 80 auf, welche sich in einer Erdungsebene E erstreckt. Wie aus dem Ausführungsbeispiel der Fig. 10-15 ersichtlich ist, können die Erdungsebene E und die Montageebene M identisch sein, und die Erdungskontaktfläche 80 weist dann in dieselbe Richtung wie die Montagefläche 6. Wie aus dem Ausführungsbeispiel der Fig. 1-9 ersichtlich ist, kann alternativ die Erdungsebene E auch parallel zur Montageebene M orientiert bzw. angeordnet sein und zu dem Gehäuse-Deckel 4 hin versetzt angeordnet sein, und die Erdungskontaktfläche 80 weist in diesem Fall zu der Montageebene M hin.

Neben den hier dargestellten Ausführungsbeispielen ist es - ergänzend oder alternativ - auch denkbar, dass der Erdungsabschnitt 81 sich quer oder senkrecht zu der Montageebene erstreckt; mit Verweis auf die Figuren 6, 9 und 15 bspw. vertikal (also von unten nach oben bzw. von oben nach unten).

Der Erdungsabschnitt 81 kann sich dabei bevorzugt von der den Gehäuse-Deckel 4 aufweisenden Seite des geschlossenen Gehäuses 2 wenigstens zu der Montageebene M hin erstrecken (also bspw. in Anlehnung an die Fig. 6 und 9 von oben nach unten; und im eingebauten Zustand der Kabelanschlussdose 1 dann in eine hier nicht dargestellte Erdungsöffnung in der Montagewand 102 eingeführt bzw. durch diese hindurchgeführt sein/werden).

Der Erdungsabschnitt 81 kann sich alternativ oder ergänzend auch von der Montageebene M zu der den Gehäuse-Deckel 4 aufweisenden Seite des geschlossenen Gehäuses 2 hin erstrecken (also bspw. in Anlehnung an die Fig. 15 von unten nach oben; und im eingebauten Zustand der Kabelanschlussdose 1 dann in eine hier nicht dargestellte Erdungsöffnung in der Montagewand 102 eingeführt bzw. durch diese hindurchgeführt sein/werden).

Der Erdungsabschnitt 81 kann sich alternativ oder ergänzend auch die Montageebene M kreuzend erstrecken. Dies kann sich aus einer oder beiden der vorhergehend beschriebenen Ausführungsbeispiele ergeben. Auch ist es denkbar, dass sich der Erdungsabschnitt 81 in anderer Weise und/oder teils weiter als zuvor beschrieben und/oder auch alternierend und/oder weiteres mehr erstreckt.

Beispielsweise ist es denkbar, dass der in den Ausführungsbeispielen der Fig. 9 und 15 gezeigte Erdungsabschnitt 81 neben dem hier horizontal ausgerichteten Abschnitt ferner einen dazu quer / senkrecht von diesem weg erstreckenden (bspw. vertikalen) Abschnitt aufweist, welche im eingebauten bzw. montierten Zustand der Kabelanschlussdose 1 dann wenigstens teilweise in die Montagewand 102 ragt oder diese durchragt. Somit kann eine Erdungskontaktierung weiter sichergestellt werden. Auch kann so bspw. eine exakte Positionierung der Kabelanschlussdose 1 im eingebauten Zustand sichergestellt werden.

In dem Fall, in dem der Erdungsabschnitt 81 sich quer bzw. senkrecht zur Montageebene M erstreckt, kann dieser bspw. als Raste ausgebildet sein bzw. eine solche aufweisen, um im kontaktierten Zustand bzw. im in die Erdungsöffnung eingesetzten Zustand mit dieser eine Rastverbindung einzugehen, und so die Erdungskontaktierung weiter verbessert dauerhaft sicherzustellen.

Wie allen Ausführungsbeispielen zu entnehmen ist, kann, in Draufsicht auf die Montageebene M gesehen, der Erdungskontakt 8 seitlich aus dem Gehäuse 2 und/oder seitlich über die Montagefläche 6 herausragen.

Bevorzugt kann, wenn die Erdungsebene E parallel zur Montageebene M orientiert bzw. angeordnet und zu dem Gehäuse-Deckel 4 hin versetzt angeordnet ist, wie in dem Ausführungsbeispiel der Fig. 1-9 gezeigt ist, das Verbindungselement 9 auf der der Montageebene M abgewandten Seite der Erdungsebene E angeordnet sein, und der Aufnahmeraum R kann dann zwischen der Montageebene M und der Erdungsebene E angeordnet sein, wie dies insbesondere aus den Fig. 6, 8 und 9 ersichtlich ist.

Der Erdungskontakt 8 und das Verbindungselement 9 können, in Draufsicht auf die Montageebene M gesehen, an einer selben Seite des geschlossenen Gehäuses 2 angeordnet sein, wie dies insbesondere aus dem Ausführungsbeispiel der Fig. 1-9 ersichtlich ist. Dies ist in dem hier dargestellten Ausführungsbeispiel der Fig. 1-9 von besonderem Vorteil, da sowohl das Verbindungselement 9 seitlich vorragt als auch der Erdungskontakt 8 entsprechend seitlich vorragt und zur Montageebene M versetzt ist. Der Erdungskontakt 8 und das Verbindungselement 9 können so, zum Einsetzen in ein elektrisches Gerät, wie aus den Fig. 3-6 ersichtlich gemeinsam und hier nebeneinander liegend durch eine entsprechende Aufnahmeöffnung 103 einer Montagewand 102 des elektrischen Geräts 100 geführt werden, und die Kabelanschlussdose 1 sodann, wie aus der Zusammenschau der Fig. 5 und 6 ersichtlich ist, durch Schwenken mit ihrer Montagefläche 6 in Anlage von der Innenseite der Montagewand 102 gebracht werden. Das Verbindungselement 9 und der Erdungskontakt 8 liegen sodann, wie Fig. 6 zu entnehmen ist, auf einer Außenseite der Montagewand, von wo sie gut zugänglich sind.

Das Gehäuse 2 kann bevorzugt einen Rastabschnitt 20 aufweisen, welcher der Montageebene M auf Seiten der Montagefläche 6 gegenüberliegt, um mit dieser zusammen einen Rastraum C zur rastenden Aufnahme eines Teils der Montagewand 102 dazwischen zu bilden, wie dies bspw. aus der Fig. 9 ersichtlich ist.

Mit Verweis auf die Fig. 3-9 und 13-15 ist ein erfindungsgemäßes elektrisches Gerät 100, insbesondere ein elektrisches Haushaltsgerät, gezeigt. Dieses weist neben der zuvor bereits beschriebenen Kabelanschlussdose 1 ferner ein hier nur schematisch angedeutetes Gerätegehäuse 101 mit einer/der Montagewand 102 auf, welche eine Aufnahmeöffnung 103 zur Aufnahme der Kabelanschlussdose 1 aufweist. Die Kabelanschlussdose 1 ist dabei, wie aus den genannten Figuren ersichtlich, von einer Innenseite I der Montagewand 102 in die Aufnahmeöffnung 103 einsetzbar, sodass die Montagefläche 6 an einem die Aufnahmeöffnung 103 definierenden und wenigstens teilweise oder - wie gezeigt - vollständig umlaufenden Wandabschnitt 104 der Montagewand 102 - also von innen - anliegt und bevorzugt ferner, wenn vorhanden, der Erdungskontakt 8 mit seinem Erdungsabschnitt 81 in Erdungskontakt mit der Montagewand 102 steht oder dieser wenigstens gegenüberliegt (dieser also zugewandt ist und bevorzugt direkt benachbart gegenüberliegt).

Im eingesetzten Zustand der Kabelanschlussdose 1 kann der Erdungsabschnitt 81 mit seiner Erdungskontaktfläche 80 zu der Innenseite I oder einer Außenseite O der Montagewand 102 weisen, vorzugsweise auf der Innenseite I oder der Außenseite O der Montagewand 102 anliegen. Alternativ oder ergänzend kann im eingesetzten Zustand der Kabelanschlussdose 1 der Erdungsabschnitt 81 in eine/die Erdungsöffnung der Montagewand 102 zur Erdungskontaktierung mit der Montagewand 102 eingeführt sein.

Die Montagewand 102 weist bevorzugt eine Befestigungsöffnung 105 auf, wie diese aus den Fig. 3 und 4 ersichtlich ist und aus Fig. 13-15 abgeleitet werden kann. In dem hier gezeigten Ausführungsbeispiel sind zwei Befestigungsöffnungen 105 gezeigt. Die jeweilige Befestigungsöffnung 105 fluchtet hier bei in die Montagewand 102 bzw. deren Aufnahmeöffnung 103 eingesetzter Kabelanschlussdose 1 jeweils mit einer weiteren Befestigungsöffnung 85 des Erdungskontakts 8, um ein Befestigungsmittel S durch beide Befestigungsöffnungen 85, 105 zu führen und mit diesem den Erdungskontakt 8 in Anlage an der Montagewand 102 zu halten. Die Befestigungsmittel S können mitunter ausreichen, um die gesamte Kabelanschlussdose 1 im eingebauten Zustand an der Montagewand 102 zu halten.

Die vorliegende Erfindung ist durch die vorbeschriebenen Ausführungsbeispiele nicht beschränkt, sofern sie vom Gegenstand der folgenden Ansprüche umfasst ist. Insbesondere können die vorbeschriebenen Merkmale in beliebiger Weise miteinander kombiniert und untereinander ausgetauscht werden.

## Patentansprüche

1. Kabelanschlussdose (1) zur elektrischen Verbindung von Adern eines Anschlusskabels (K) mit weiterführenden elektrischen Leitungen an einem elektrischen Gerät (100), aufweisend:
• ein Gehäuse (2) mit
∘ einem Gehäuse-Unterteil (3) und einem Gehäuse-Deckel (4), welche wahlweise verschließbar sind, um einen Anschlussraum (A) zu umschließen, und wahlweise öffenbar sind, um den Anschlussraum (A) zum Anschluss der Adern des Anschlusskabels (K) freizulegen, und
∘ einer Kabeldurchführung (5) zur Durchführung des Anschlusskabels (K) in den Anschlussraum (A),
• wenigstens ein Kontaktelement (7) mit einem Kontaktabschnitt (70) zum direkten elektrischen Anschluss wenigstens einer der Adern des Anschlusskabels (K) in dem Anschlussraum (A),
wobei das Gehäuse ferner aufweist:
eine sich in einer Montageebene (M) erstreckende und das Gehäuse-Unterteil (3) wenigstens teilweise umfangsseitig umlaufende sowie zu einer den Gehäuse-Deckel (4) aufweisenden Seite des geschlossenen Gehäuses (2) hin weisende Montagefläche (6) zur Auflage auf einer die Kabelanschlussdose (1) wenigstens teilweise aufnehmenden Montagewand (102) des elektrischen Geräts (100).

2. Kabelanschlussdose (1) nach **dem** vorhergehenden Anspruch, ferner aufweisend einen Erdungskontakt (8), der mit dem wenigstens einem Kontaktelement (7) elektrisch verbunden ist, wobei der Erdungskontakt (8) einen Erdungsabschnitt (81) aufweist, der derart angeordnet ist, so dass er bei montierter Kabelanschlussdose (1) in Erdungskontaktierung mit der Montagewand (102) steht oder bringbar ist.

3. Kabelanschlussdose (1) nach **dem** vorhergehenden Anspruch, wobei der Erdungsabschnitt (81) eine Erdungskontaktfläche (80) aufweist, welche sich in einer Erdungsebene (E) erstreckt.

4. Kabelanschlussdose (1) nach **dem** vorhergehenden Anspruch, wobei die Erdungsebene (E) und die Montageebene (M) identisch sind, und die Erdungskontaktfläche (80) in dieselbe Richtung wie die Montagefläche (6) weist,
oder
wobei die Erdungsebene (E) parallel zur Montageebene (M) angeordnet und zu dem Gehäuse-Deckel (4) hin versetzt ist, und die Erdungskontaktfläche (80) zu der Montageebene (M) hin weist.

5. Kabelanschlussdose (1) nach einem der **drei** vorhergehenden Ansprüche, wobei der Erdungsabschnitt (81) sich quer oder senkrecht zu der Montageebene (M) erstreckt.

6. Kabelanschlussdose (1) nach **dem** vorhergehenden Anspruch, wobei sich der Erdungsabschnitt (81)
• von der den Gehäuse-Deckel (4) aufweisenden Seite des geschlossenen Gehäuses (2) wenigstens zu der Montageebene (M) hin erstreckt, und/oder
• von der Montageebene (M) zu der den Gehäuse-Deckel (4) aufweisenden Seite des geschlossenen Gehäuses (2) hin erstreckt, und/oder
• die Montageebene (M) kreuzend erstreckt.

7. Kabelanschlussdose (1) nach einem der **fünf** vorhergehenden Ansprüche, wobei, in Draufsicht auf die Montageebene (M) gesehen, der Erdungskontakt (8) seitlich aus dem Gehäuse (2) und/oder seitlich über die Montagefläche (6) herausragt.

8. Kabelanschlussdose (1) nach einem der vorhergehenden Ansprüche, wobei das Gehäuse-Unterteil (3) und der Gehäuse-Deckel (4) über ein Verbindungselement (9) des Gehäuses (2), beweglich miteinander verbunden sind, um den Anschlussraum (A) wahlweise freizulegen und zu verschließen,
wobei vorzugsweise das Verbindungselement (9), in Draufsicht auf die Montageebene (M) gesehen, von der Montagefläche (6) umfangsseitig umgeben ist.

9. Kabelanschlussdose (1) nach **dem** vorhergehenden Anspruch, wobei das Verbindungselement (9) bezüglich der Montageebene (M) zu dem Gehäuse-Deckel (4) hin versetzt angeordnet ist,
wobei vorzugsweise das Verbindungselement (9) einen zu der Montageebene (M) hin weisenden Verbindungsabschnitt (90) aufweist, um zwischen dem Verbindungsabschnitt (90) und der Montagebene (M), vorzugsweise zwischen dem Verbindungsabschnitt (90) und einem Montageabschnitt der Montagefläche (6), einen Aufnahmeraum (R), bevorzugt zur teilweisen Aufnahme der Montagewand (102), zu bilden,
wobei weiter bevorzugt, wenn die Erdungsebene (E) parallel zur Montageebene (M) angeordnet und zu dem Gehäuse-Deckel (4) hin versetzt ist, das Verbindungselement (9) auf der der Montageebene (M) abgewandten Seite der Erdungsebene (E) angeordnet ist, und der Aufnahmeraum (R) zwischen der Montageebene (M) und der Erdungsebene (E) angeordnet ist.

10. Kabelanschlussdose (1) nach einem der **beiden** vorhergehenden Ansprüche, wobei der Erdungskontakt (8) und das Verbindungselement (9), in Draufsicht auf die Montageebene (M) gesehen, an einer selben Seite des geschlossenen Gehäuses (2) angeordnet sind.

11. Kabelanschlussdose (1) nach einem der vorhergehenden Ansprüche, wobei das Gehäuse (2) einen Rastabschnitt (20) aufweist, welcher der Montageebene (M) auf Seiten der Montagefläche (6) gegenüberliegt, um mit dieser zusammen einen Rastraum (C) zur rastenden Aufnahme eines Teils der Montagewand (102) dazwischen zu bilden.

12. Kabelanschlussdose (1) nach einem der vorhergehenden Ansprüche, wobei das Gehäuse (2) ferner eine Zugentlastung (10) zum Arretieren des durch die Kabeldurchführung (5) geführten Anschlusskabels (K) in der Kabelanschlussdose (1) aufweist.

13. Elektrisches Gerät (100), insbesondere elektrisches Haushaltsgerät, aufweisend:
• ein Gerätegehäuse (101) mit einer Montagewand (102), welche eine Aufnahmeöffnung (103) aufweist, und
• eine Kabelanschlussdose (1) nach einem der vorhergehenden Ansprüche,
wobei die Kabelanschlussdose (1) von einer Innenseite (I) der Montagewand (102) in die Aufnahmeöffnung (103) einsetzbar ist, sodass die Montagefläche (6) an einem die Aufnahmeöffnung (103) definierenden und wenigstens teilweise umlaufenden Wandabschnitt (104) der Montagewand (102) von innen anliegt und vorzugsweise ferner, wenn vorhanden, der Erdungskontakt (8) mit seinem Erdungsabschnitt (81) in Erdungskontaktierung mit der Montagewand (102) steht oder dieser wenigstens gegenüberliegt.

14. Elektrisches Gerät (100) nach **dem** vorhergehenden Anspruch, wobei im eingesetzten Zustand der Kabelanschlussdose (1)
• der Erdungsabschnitt (81) mit seiner Erdungskontaktfläche (80) zu der Innenseite (I) oder einer Außenseite (O) der Montagewand (102) weist, vorzugsweise auf der Innenseite (I) oder der Außenseite (O) der Montagewand (102) anliegt, und/oder
• der Erdungsabschnitt (81) in eine Erdungsöffnung der Montagewand (102) zur Erdungskontaktierung mit der Montagewand (102) eingeführt ist.

15. Elektrisches Gerät (100) nach einem der **beiden** vorhergehenden Ansprüche, wobei die Montagewand (102) eine Befestigungsöffnung (105) aufweist, welche bei in die Montagewand (102) eingesetzter Kabelanschlussdose (1) mit einer weiteren Befestigungsöffnung (85) des Erdungskontakts (8) fluchtet, um ein Befestigungsmittel (S) durch beide Befestigungsöffnungen (85, 105) zu führen und mit diesem den Erdungskontakt (8) in Anlage an der Montagewand (102) zu halten.
